# FASCICULE DE BREVET EUROPEEN

(11) **EP 3 538 727 B1**
(45) Date de publication et mention de la délivrance du brevet: **24.02.2021**
(21) Numéro de dépôt: 17804249.5
(22) Date de dépôt: 14.11.2017
(51) Int. Cl.: E05B 85/04, E05B 15/02, E05B 79/02

(54) **ÉLÉMENT DE STRUCTURE DE CAISSE DE VÉHICULE AUTOMOBILE PERMETTANT LE POSITIONNEMENT D'UNE GÂCHE DESTINÉE À COOPÉRER AVEC LA SERRURE D'UN OUVRANT D'UN VÉHICULE AUTOMOBILE**
STRUKTURELEMENT EINER KRAFTFAHRZEUGKAROSSERIE ZUR POSITIONIERUNG EINES SCHLIESSBLECHS ZUM ZUSAMMENWIRKEN MIT DER SPERRE EINES ÖFFNUNGSTÜRFLÜGELS EINES KRAFTFAHRZEUGS
MOTOR VEHICLE BODY STRUCTURAL ELEMENT FOR POSITIONING A STRIKE PLATE INTENDED FOR COOPERATING WITH THE LOCK OF A MOTOR VEHICLE OPENING LEAF

(30) Priorité: 14.11.2016 FR 1660951
(43) Date de publication de la demande: 18.09.2019
(73) Titulaire: RENAULT s.a.s., 92100 Boulogne-Billancourt (FR)
(72) Inventeur: RHOUFRAOUI, Hassane, 28500 Vernouillet (FR); WALLART, Sebastien, 78990 Elancourt (FR)
(86) Numéro de dépôt international: PCT/FR2017/053111
(87) Numéro de publication internationale: WO 2018/087503

(56) Documents cités:
- DE-A1-102012 025 237
- FR-A1- 2 752 865
- FR-A1- 2 975 364
- US-A1- 2015 247 348

## Description

La présente invention concerne un élément de structure pour caisse de véhicule automobile permettant le positionnement d'une gâche destinée à coopérer avec la serrure d'un ouvrant d'un véhicule automobile.

L'invention concerne aussi une caisse pour véhicule automobile, la caisse comprenant un élément de structure de caisse selon l'invention.

L'invention concerne également un véhicule automobile comprenant un élément de structure de caisse selon l'invention ou une caisse selon l'invention.

L'invention concerne également un procédé de montage d'un élément de structure de caisse selon l'invention.

Un ouvrant de véhicule comporte généralement une serrure solidaire de l'ouvrant coopérant avec une gâche disposée sur un élément de structure du véhicule pour assurer le verrouillage de l'ouvrant. Un juste positionnement de la gâche par rapport à la serrure est nécessaire pour obtenir des alignements et des jeux optimaux entre l'ouvrant et la structure du véhicule et un bon fonctionnement de la serrure. Compte tenu des dispersions inhérentes aux moyens de fabrication et de montage mis en œuvre, il est souvent nécessaire de procéder à un ajustement de la position de la gâche sur son plan d'appui.

On connaît de l'état de l'art un procédé de retouche de la position de la gâche par l'intermédiaire d'un support en tôle déformable. On connaît également l'utilisation d'une gâche en liaison appui plan sur un élément de caisse, comme cela est décrit dans US2015/247348-A1. Toutefois, ces solutions de réglage présentent des inconvénients. En particulier, ces solutions de réglage apparaissent insuffisamment précises et fiables.

Le but de l'invention est de fournir un élément de structure de caisse et un procédé de montage remédiant aux inconvénients ci-dessus et améliorant les éléments connus de l'art antérieur. En particulier, l'invention propose un élément de structure de caisse et un procédé de montage qui permettent d'obtenir un positionnement précis, fiable et aisé de la gâche par rapport à la structure de caisse.

L'invention se rapporte à un élément de structure de caisse de véhicule automobile comprenant un élément de caisse, une gâche, une plaque support en appui sur l'élément de caisse selon une première face et en appui sur la gâche selon une deuxième face, un premier moyen de blocage en position de la plaque support sur l'élément de caisse et un deuxième moyen de blocage en position de la gâche sur la plaque support, l'élément de structure de caisse comportant une première liaison glissière selon un premier axe entre l'élément de caisse et la plaque support et une deuxième liaison glissière selon un deuxième axe entre la plaque support et la gâche, la plaque support comporte un premier pion de guidage en saillie par rapport à la première face de la plaque support et coopérant avec une première fente de guidage disposée sur l'élément de caisse, et un deuxième pion de guidage en saillie par rapport à la deuxième face de la plaque support et coopérant avec une deuxième fente de guidage disposée sur la gâche.

Les premier et deuxième axes peuvent être perpendiculaires.

Le premier et le deuxième pion de guidage peuvent former une seule et même pièce traversant la plaque support.

Le premier et/ou deuxième moyen de blocage en position peut comprendre au moins une vis et un écrou fixé, notamment soudé, sur l'élément de caisse ou la plaque support ou la gâche, notamment le premier moyen de blocage en position peut comprendre un écrou soudé sur l'élément de caisse pour coopérer avec une première vis et le deuxième moyen de blocage en position peut comprendre un écrou soudé sur la plaque support pour coopérer avec une deuxième vis.

L'élément de caisse et/ou la plaque support et/ou la gâche peut comprendre au moins une conformation ou au moins une lumière d'évitement dimensionnée de sorte que le déplacement de l'élément de caisse et/ou de la plaque support et/ou de la gâche suivant la première liaison glissière ne peut être limité par un élément du deuxième moyen de blocage en position ou de la deuxième liaison glissière quelle que soit sa position dans les limites prévues par la course de la première liaison glissière et/ou dimensionnée de sorte que le déplacement de l'élément de caisse et/ou de la plaque support et/ou de la gâche suivant la deuxième liaison glissière ne peut être limité par un élément du premier moyen de blocage en position ou de la première liaison glissière quelle que soit sa position dans les limites prévues par la course de la deuxième liaison glissière.

L'élément de structure de caisse peut comprendre un mécanisme de réglage en position composé d'une ouverture taraudée et d'une vis de réglage dont les axes sont parallèles à l'une des liaisons glissière, notamment l'élément de structure de caisse peut comprendre une première ouverture taraudée solidaire de l'élément de caisse et une première vis coopérant avec la première ouverture taraudée et en liaison pivot avec la plaque support, la première ouverture taraudée et la première vis de réglage étant orientées selon le premier axe, et/ou l'élément de structure de caisse peut comprendre une deuxième ouverture taraudée solidaire de la plaque support et une deuxième vis coopérant avec la deuxième ouverture taraudée en liaison pivot avec la gâche, la deuxième ouverture taraudée et la deuxième vis de réglage étant orientées selon le deuxième axe.

La présente invention se rapporte également à une caisse de véhicule automobile comprenant un l'élément de structure de caisse tel que défini précédemment.

La présente invention se rapporte également à un véhicule automobile comprenant un élément de structure de caisse tel que défini précédemment.

Enfin, l'invention concerne un procédé de montage d'un élément de structure de caisse tel que défini précédemment. Le procédé comprend les étapes suivantes :
a. Mise en appui de la plaque support contre l'élément de caisse,
b. Mise en appui de la gâche contre la plaque support,
c. Positionnement de la plaque support par rapport à l'élément de caisse selon le premier axe par déplacement selon la première liaison glissière,
d. Blocage en position de la plaque support par rapport à l'élément de caisse en actionnant le premier moyen de blocage en position,
e. Positionnement de la gâche par rapport à la plaque support selon le deuxième axe par déplacement selon la deuxième liaison glissière, et
f. Blocage en position de la gâche par rapport à la plaque support en actionnant le deuxième moyen de blocage en position.

En particulier, selon un mode de réalisation de l'invention, le procédé de montage décrit pourra être réalisé en respectant les règles chronologiques suivantes :
L'étape « c » est réalisée après l'étape « a »,
L'étape « d » est réalisée après l'étape « c »,
L'étape « e » est réalisée après l'étape « b », et
L'étape « f » est réalisée après l'étape « e ».

Les dessins annexés représentent, à titre d'exemple, un mode de réalisation d'un véhicule automobile selon l'invention et deux modes de réalisation d'un élément de structure de caisse selon l'invention.
La figure 1 est une vue schématique d'un premier mode de réalisation d'un véhicule automobile selon l'invention équipé d'un élément de structure de caisse selon l'invention.
La figure 2 est une vue schématique du premier mode de réalisation de l'élément de structure de caisse selon l'invention.
La figure 3 est une vue en coupe partielle du premier mode de réalisation de l'élément de structure de caisse au niveau d'un pion de guidage.
La figure 4 est une vue illustrant un élément de fixation mis en œuvre dans l'invention.
La figure 5 est une vue schématique d'un deuxième mode de réalisation de l'élément de structure de caisse selon l'invention.

La figure 1 représente à titre d'exemple, un premier mode de réalisation d'un véhicule 1 équipé d'un mode de réalisation d'un élément de structure de caisse 2 selon l'invention. L'élément de structure de caisse est positionné au niveau d'une ouverture de la caisse. L'ouverture est destinée à être fermée par un ouvrant. L'élément de structure de caisse est destiné à coopérer avec une serrure de l'ouvrant du véhicule. L'ouvrant peut être, par exemple, une portière avant ou arrière, une porte de coffre ou encore un capot moteur.

L'élément de structure de caisse comprend un élément de caisse 100 solidaire de la carrosserie du véhicule, une plaque support 200 et une gâche 300. La plaque support est en appui contre l'élément de caisse selon une première face 206. La gâche comprend une semelle de gâche 306 et un fil de gâche 305 en forme de « U ». Une première face de la semelle de gâche 307 est en appui sur la deuxième face 207 de la plaque support. Le fil de gâche est fixé à ses extrémités sur une deuxième face de la semelle de gâche 308. Le fil de gâche est destiné à coopérer avec la serrure d'un ouvrant du véhicule pour le maintenir en position fermée.

L'élément de structure de caisse comporte une première liaison glissière 600 selon un premier axe Y entre l'élément de caisse et la plaque support. La première liaison glissière comprend un premier pion de guidage 201 solidaire de la plaque support et une première fente de guidage 104 sur l'élément de caisse. Le premier pion de guidage est en saillie par rapport à la plaque support sur la première face 206 et coopère avec la première fente de guidage. La première fente de guidage est orientée selon le premier axe.

L'élément de structure de caisse comporte un premier moyen de blocage en position 400 de la plaque support sur l'élément de caisse. Ce moyen de blocage en position comprend trois premiers écrous 102 soudés sur une face intérieure de l'élément de caisse 105 et trois premières vis 401. La plaque support comporte trois premiers trous oblongs 202 destinés à coopérer avec les trois premiers écrous quelle que soit la position de la plaque support par rapport à l'élément de caisse. Les trois premiers trous oblongs sont tous orientés selon le premier axe. Les trois premières vis passent à travers les trois premiers trous oblongs et sont vissées dans les trois premiers écrous. La coopération vis-écrou permet de bloquer en position la plaque support contre l'élément de caisse. La longueur et la position des trois premiers trous oblongs ou de la première fente de guidage détermine la course maximale de la première liaison glissière selon le premier axe.

L'élément de structure de caisse comporte une deuxième liaison glissière 700 selon un deuxième axe Z entre la gâche et la plaque support. Le deuxième axe Z est distinct du premier axe Y. La liaison glissière comprend un deuxième pion de guidage 205 solidaire de la plaque support et une deuxième fente de guidage 301 sur la semelle de gâche. Le deuxième pion de guidage est en saillie par rapport à la plaque support sur la deuxième face 207 et coopère avec la deuxième fente de guidage. La deuxième fente de guidage est orientée selon le deuxième axe.

Les première et deuxième glissières (600, 700) permettent respectivement de régler la position de la plaque support à l'élément de caisse selon un premier axe Y, et la position de la gâche à la plaque support selon un deuxième axe Z distinct dudit premier axe Y. Selon un mode préféré de réalisation, le deuxième axe Z est perpendiculaire au premier axe Y. Cela permet avantageusement de régler dans un même plan, selon deux directions orthogonales entre elles, la position de la gâche par rapport à l'élément de caisse, via la plaque support.

L'élément de structure de caisse comporte un deuxième moyen de blocage en position 500 de la gâche sur la plaque support. Ce moyen de blocage en position comprend un quatrième et un cinquième écrou 204 soudés sur la première face de la plaque support 206 et une quatrième et cinquième vis 501. La semelle de gâche comporte un quatrième et cinquième trou oblongs 302 destinés à coopérer avec les quatrième et cinquième écrous quelle que soit la position de la plaque support par rapport à la gâche. Les deux trous oblongs sont tous orientés selon le deuxième axe. Les quatrième et cinquième vis passent à travers les quatrième et cinquième trous oblongs et sont vissées dans les quatrième et cinquième écrous. La coopération vis-écrou permet de bloquer en position la gâche contre la plaque support. La longueur et la position des quatrième et cinquième trous oblongs ou de la deuxième fente de guidage détermine la course maximale de la deuxième liaison glissière.

Dans le cas d'un élément de structure de caisse selon l'invention coopérant avec la serrure d'une portière latérale d'un véhicule sur un sol horizontal, l'axe Z peut être vertical ou sensiblement vertical. L'axe Y peut être transversal au véhicule ou sensiblement transversal. Les axes Y et Z ne sont pas parallèles, et peuvent être perpendiculaires ou sensiblement perpendiculaires.

La semelle de gâche présente deux conformations 304 d'évitement sur ses bords extérieurs. Les conformations sont dimensionnées de telle sorte, qu'aucune interférence n'est possible entre la tête d'une vis 402 du premier moyen de blocage en position et la semelle de gâche quelle que soient leurs positions relatives dans les limites prévues par les courses des deux liaisons glissière. L'élément de caisse présente deux lumières 103 disposées autour des écrous du deuxième moyen de blocage en position. Les lumières sont dimensionnées de telle sorte, qu'aucune interférence n'est possible entre les écrous du deuxième moyen de blocage en position et l'élément de caisse quelle que soient leurs positions relatives dans les limites prévues par la course de la première liaison glissière. On entend par le terme « moyen de blocage », un moyen permettant de créer une augmentation de l'effort pour déplacer la gâche une fois celle-ci est dans une position réglée selon les axes Y et Z.

Les deux pions de guidage sont fixés sur la plaque support. Le premier pion de guidage comportent une partie inférieure 209 saillante de la plaque support sur la première face de la plaque support et coopérant avec la première fente de guidage. Le premier pion de guidage comporte une tête 208 saillante de la plaque support sur la deuxième face. Dans un mode de réalisation non représenté, un unique pion de guidage est utilisé pour réaliser les deux liaisons glissière. La partie inférieure de l'unique pion de guidage coopère avec la première fente de guidage et la tête de l'unique pion de guidage coopère avec la deuxième fente de guidage. La tête et la partie inférieure du ou des pions de guidage peut être cylindrique ou non.

La course de la première glissière est par exemple égale ou sensiblement égale à 8 mm.

La course de la deuxième glissière est par exemple égale ou sensiblement égale à 8 mm.

Dans un mode de réalisation non représenté, le pion de guidage peut présenter des faces planes de guidage coopérant avec les faces des fentes de guidage.

Dans un autre mode de réalisation non représenté, la première liaison glissière est réalisée uniquement avec les vis du premier moyen de blocage en position coopérant avec les trous oblongs disposés sur la plaque support. Au minimum deux vis du premier moyen de blocage coopérant avec deux trous oblongs orientés selon Y sont nécessaires pour définir la première liaison glissière. Complémentairement ou alternativement, la deuxième liaison glissière est réalisée uniquement avec les vis du deuxième moyen de blocage en position coopérant avec les trous oblongs disposés sur la gâche. Au minimum deux vis du deuxième moyen de blocage coopérant avec deux trous oblongs orientés selon Z sont nécessaires pour définir la deuxième liaison glissière. Dans ce mode de réalisation, L'élément de structure de caisse ne comporte aucun pion de guidage et aucune fente de guidage.

Selon un deuxième mode de réalisation représenté à la figure 5, le réglage selon l'axe Y est réalisé grâce à un premier moyen de réglage 800 comprenant une première ouverture taraudée 801 solidaire de l'élément de caisse et une première vis de réglage (non représentée). Les filets de la première vis de réglage coopèrent avec la première ouverture taraudée. La première vis de réglage est en liaison pivot avec la plaque support, par exemple la première vis est prisonnière en liaison pivot dans un trou 802 d'une languette 803 de la plaque support. La première ouverture taraudée et la première vis de réglage sont orientées selon l'axe Y. La rotation de la première vis de réglage entraîne ainsi un déplacement de la plaque support par rapport à l'élément de caisse selon l'axe Y. Le réglage selon l'axe Z est réalisé grâce à un deuxième moyen de réglage 810 comprenant une deuxième ouverture taraudée 811 solidaire de la plaque support et une deuxième vis de réglage. Les filets de la deuxième vis de réglage coopèrent avec la deuxième ouverture taraudée. La deuxième vis de réglage est en liaison pivot avec la gâche, par exemple la deuxième vis est prisonnière en liaison pivot dans un trou 812 d'une languette 813 de la gâche. La deuxième ouverture taraudée et la deuxième vis de réglage sont orientées selon l'axe Z. La rotation de la deuxième vis de réglage entraine ainsi un déplacement de la gâche par rapport à la plaque support selon l'axe Z. Les localisations des unes ou des autres des liaisons pivot et hélicoïdales décrites dans ce paragraphe pourraient être inversées.

Un mode d'exécution d'un procédé de montage selon l'invention est décrit ci-après. Le procédé permet le montage et le réglage de la gâche 300 sur l'élément de caisse 100 pour former l'élément de structure de caisse 2 de véhicule automobile 1.

Le procédé comprend les étapes suivantes :
- La plaque support est mise en appui contre l'élément de caisse.
- La gâche est mise en appui contre la plaque support.
- Les vis de blocage sont engagées dans leurs écrous respectifs mais ne sont pas serrées de manière à laisser libres les deux liaisons glissières.
- La plaque support est positionnée par rapport à l'élément de caisse selon l'axe Y par déplacement selon la première liaison glissière. Pour ce faire, le premier pion de guidage coulisse dans la première fente de guidage. Les trois premières vis de blocage coulissent dans les trois premiers trous oblongs.
- Lorsque le juste positionnement selon l'axe Y est obtenu, les trois premières vis de blocage sont serrées dans leurs écrous respectifs de manière à bloquer la position de la plaque support par rapport à l'élément de caisse.
- Ensuite, la gâche est positionnée par rapport à la plaque support selon l'axe Z par déplacement selon la deuxième liaison glissière. Pour ce faire, le deuxième pion de guidage coulisse dans la deuxième fente de guidage. Les quatrième et cinquième vis de blocage coulissent dans les quatrième et cinquième trous oblongs.
- Lorsque le juste positionnement selon l'axe Z est obtenu, les quatrième et cinquième vis de blocage sont serrées dans leurs écrous respectifs de manière à bloquer la position de la gâche par rapport à la plaque support.

Ainsi, la gâche est positionnée en Y et en Z par rapport à l'élément de caisse et est bloquée en position par rapport à l'élément de caisse. Préférentiellement, en l'état de blocage, la gâche est rendue immobile par rapport à l'élément de caisse, par une force de serrage qui est supérieure à celle autorisant le glissement de la gâche par rapport à la plaque support ou le glissement de la plaque support par rapport à l'élément de caisse.

Grâce à l'invention, on remarque que les deux liaisons glissières peuvent être actionnées indépendamment l'une de l'autre selon leurs directions respectives. Le réglage de la position de la gâche par rapport à la structure de caisse est ainsi facilité. En effet, il est possible de régler la position de la gâche relativement à l'élément de caisse selon le premier axe, puis de bloquer la position de la gâche selon le premier axe, puis de régler la position de la gâche relativement à l'élément de caisse selon le deuxième axe, sans modifier le réglage selon le premier axe.

## Revendications

1. Elément de structure de caisse (2) de véhicule automobile (1) comprenant un élément de caisse (100), une gâche (300), une plaque support (200) en appui sur l'élément de caisse selon une première face (206) et en appui sur la gâche selon une deuxième face (207), un premier moyen de blocage en position (400) de la plaque support sur l'élément de caisse et un deuxième moyen de blocage en position (500) de la gâche sur la plaque support, l'élément de structure de caisse comportant une première liaison glissière (600) selon un premier axe (Y) entre l'élément de caisse et la plaque support et une deuxième liaison glissière (700) selon un deuxième axe (Z) entre la plaque support et la gâche, **caractérisé en ce que** la plaque support comporte :
- un premier pion de guidage (201) en saillie par rapport à la première face de la plaque support et coopérant avec une première fente de guidage (104) disposée sur l'élément de caisse, et
- un deuxième pion de guidage (205) en saillie par rapport à la deuxième face de la plaque support et coopérant avec une deuxième fente de guidage (301) disposée sur la gâche.

2. Elément de structure de caisse selon la revendication précédente, **caractérisé en ce que** les premier et deuxième axes sont perpendiculaires.

3. Elément de structure de caisse selon la revendication précédente, **caractérisé en ce que** le premier et le deuxième pion de guidage forment une seule et même pièce traversant la plaque support.

4. Elément de structure de caisse selon l'une quelconque des revendications précédentes, **caractérisé en ce que** le premier et/ou deuxième moyen de blocage en position comprend au moins une vis (401) et un écrou (102) fixé, notamment soudé, sur l'élément de caisse ou la plaque support ou la gâche, notamment le premier moyen de blocage en position comprend un écrou (102) soudé sur l'élément de caisse pour coopérer avec une première vis (401) et le deuxième moyen de blocage en position comprend un écrou (204) soudé sur la plaque support pour coopérer avec une deuxième vis (501).

5. Elément de structure de caisse selon l'une quelconque des revendications précédentes, **caractérisé en ce que** l'élément de caisse et/ou la plaque support et/ou la gâche comprend au moins une conformation (304) ou au moins une lumière (103) d'évitement dimensionnée de sorte que le déplacement de l'élément de caisse et/ou de la plaque support et/ou de la gâche suivant la première liaison glissière ne peut être limité par un élément du deuxième moyen de blocage en position ou de la deuxième liaison glissière quelle que soit sa position dans les limites prévues par la course de la première liaison glissière et/ou dimensionnée de sorte que le déplacement de l'élément de caisse et/ou de la plaque support et/ou de la gâche suivant la deuxième liaison glissière ne peut être limité par un élément du premier moyen de blocage en position ou de la première liaison glissière quelle que soit sa position dans les limites prévues par la course de la deuxième liaison glissière.

6. Elément de structure de caisse selon l'une quelconque des revendications précédentes, **caractérisé en ce qu'**il comprend un mécanisme de réglage en position composé d'une ouverture taraudée (801, 811) et d'une vis de réglage dont les axes sont parallèles à l'une des liaisons glissière, notamment l'élément de structure de caisse comprenant une première ouverture taraudée (801) solidaire de l'élément de caisse et une première vis de réglage coopérant avec la première ouverture taraudée et en liaison pivot avec la plaque support, la première ouverture taraudée et la première vis de réglage étant orientées selon le premier axe, et/ou l'élément de structure de caisse comprenant une deuxième ouverture taraudée (811) solidaire de la plaque support et une deuxième vis de réglage coopérant avec la deuxième ouverture taraudée en liaison pivot avec la gâche, la deuxième ouverture taraudée et la deuxième vis de réglage étant orientées selon le deuxième axe.

7. Véhicule automobile (1) comprenant un élément de structure de caisse selon l'une des revendications précédentes.

8. Procédé de montage d'un élément de structure de caisse (2) selon l'une des revendications 1 à 6, le procédé comprenant les étapes suivantes :
a. Mise en appui de la plaque support contre l'élément de caisse,
b. Mise en appui de la gâche contre la plaque support,
c. Positionnement de la plaque support par rapport à l'élément de caisse selon le premier axe par déplacement selon la première liaison glissière,
d. Blocage en position de la plaque support par rapport à l'élément de caisse en actionnant le premier moyen de blocage en position,
e. Positionnement de la gâche par rapport à la plaque support selon le deuxième axe par déplacement selon la deuxième liaison glissière, et
f. Blocage en position de la gâche par rapport à la plaque support en actionnant le deuxième moyen de blocage en position.

9. Procédé de montage d'un élément de structure de caisse selon la revendication précédente, **caractérisé en ce que** les étapes du procédé sont réalisées en respectant les règles chronologiques suivantes :
L'étape « c » est réalisée après l'étape « a »,
L'étape « d » est réalisée après l'étape « c »,
L'étape « e » est réalisée après l'étape « b », et
L'étape « f » est réalisée après l'étape « e ».

## Patentansprüche

1. Karosseriestrukturelement (2) eines Kraftfahrzeugs (1), welches ein Karosserieelement (100), ein Schließblech (300), eine Tragplatte (200), die mit einer ersten Seite (206) an dem Karosserieelement anliegt und mit einer zweiten Seite (207) an dem Schließblech anliegt, ein erstes Mittel zur Arretierung (400) der Tragplatte auf dem Karosserieelement und ein zweites Mittel zur Arretierung (500) des Schließbleches auf der Tragplatte umfasst, wobei das Karosseriestrukturelement eine erste Gleitverbindung (600) bezüglich einer ersten Achse (Y) zwischen dem Karosserieelement und der Tragplatte und eine zweite Gleitverbindung (700) bezüglich einer zweiten Achse (Z) zwischen der Tragplatte und dem Schließblech aufweist,
**dadurch gekennzeichnet, dass** die Tragplatte aufweist:
- einen ersten Führungsstift (201), der in Bezug auf die erste Seite der Tragplatte vorsteht und mit einen ersten Führungsschlitz (104) zusammenwirkt, der am Karosserieelement angeordnet ist,
- einen zweiten Führungsstift (205), der in Bezug auf die zweite Seite der Tragplatte vorsteht und mit einen zweiten Führungsschlitz (301) zusammenwirkt, der am Schließblech angeordnet ist.

2. Karosseriestrukturelement nach dem vorhergehenden Anspruch, **dadurch gekennzeichnet, dass** die erste und die zweite Achse zueinander senkrecht sind.

3. Karosseriestrukturelement nach dem vorhergehenden Anspruch, **dadurch gekennzeichnet, dass** der erste und der zweite Führungsstift ein und dasselbe Teil bilden, das die Tragplatte durchquert.

4. Karosseriestrukturelement nach einem der vorhergehenden Ansprüche, **dadurch gekennzeichnet, dass** das erste und/oder das zweite Mittel zur Arretierung wenigstens eine Schraube (401) und eine Mutter (102), die am Karosserieelement oder an der Tragplatte oder am Schließblech befestigt ist, insbesondere angeschweißt ist, umfassen, insbesondere, dass das erste Mittel zur Arretierung eine Mutter (102) umfasst, die an das Karosserieelement angeschweißt ist, um mit einer ersten Schraube (401) zusammenzuwirken, und das zweite Mittel zur Arretierung eine Mutter (204) umfasst, die an die Tragplatte angeschweißt ist, um mit einer zweiten Schraube (501) zusammenzuwirken.

5. Karosseriestrukturelement nach einem der vorhergehenden Ansprüche, **dadurch gekennzeichnet, dass** das Karosserieelement und/oder die Tragplatte und/oder das Schließblech wenigstens ein Ausweich-Formelement (304) oder wenigstens eine Ausweichöffnung (103) umfasst, das bzw. die so bemessen ist, dass die Verlagerung des Karosserieelements und/oder der Tragplatte und/oder des Schließbleches gemäß der ersten Gleitverbindung nicht durch ein Element des zweiten Mittels zur Arretierung oder der zweiten Gleitverbindung begrenzt werden kann, unabhängig von ihrer Position innerhalb der durch den Weg der ersten Gleitverbindung vorgesehenen Grenzen, und/oder so bemessen ist, dass die Verlagerung des Karosserieelements und/oder der Tragplatte und/oder des Schließbleches gemäß der zweiten Gleitverbindung nicht durch ein Element des ersten Mittels zur Arretierung oder der ersten Gleitverbindung begrenzt werden kann, unabhängig von ihrer Position innerhalb der durch den Weg der zweiten Gleitverbindung vorgesehenen Grenzen.

6. Karosseriestrukturelement nach einem der vorhergehenden Ansprüche, **dadurch gekennzeichnet, dass** es einen Mechanismus zur Positionseinstellung umfasst, der aus einer Gewindebohrung (801, 811) und einer Einstellschraube besteht, deren Achsen parallel zu einer der Gleitverbindungen sind, wobei insbesondere das Karosseriestrukturelement eine erste Gewindebohrung (801), die mit dem Karosserieelement fest verbunden ist, und eine erste Einstellschraube, die mit der ersten Gewindebohrung zusammenwirkt und mit der Tragplatte durch eine Schwenkverbindung verbunden ist, umfasst, wobei die erste Gewindebohrung und die erste Einstellschraube entlang der ersten Achse ausgerichtet sind, und/oder wobei das Karosseriestrukturelement eine zweite Gewindebohrung (811), die mit der Tragplatte fest verbunden ist, und eine zweite Einstellschraube, die mit der zweiten Gewindebohrung zusammenwirkt und mit dem Schließblech durch eine Schwenkverbindung verbunden ist, umfasst, wobei die zweite Gewindebohrung und die zweite Einstellschraube entlang der zweiten Achse ausgerichtet sind.

7. Kraftfahrzeug (1), welches ein Karosseriestrukturelement nach einem der vorhergehenden Ansprüche umfasst.

8. Verfahren zur Montage eines Karosseriestrukturelements (2) nach einem der Ansprüche 1 bis 6, wobei das Verfahren die folgenden Schritte umfasst:
a. Anlegen der Tragplatte an das Karosserieelement,
b. Anlegen des Schließbleches an die Tragplatte,
c. Positionierung der Tragplatte in Bezug auf das Karosserieelement entlang der ersten Achse durch Verlagerung gemäß der ersten Gleitverbindung,
d. Arretierung der Tragplatte in Bezug auf das Karosserieelement durch Betätigen des ersten Mittels zur Arretierung,
e. Positionierung des Schließbleches in Bezug auf die Tragplatte entlang der zweiten Achse durch Verlagerung gemäß der zweiten Gleitverbindung, und
f. Arretierung des Schließbleches in Bezug auf die Tragplatte durch Betätigen des zweiten Mittels zur Arretierung.

9. Verfahren zur Montage eines Karosseriestrukturelements nach dem vorhergehenden Anspruch, **dadurch gekennzeichnet, dass** die Schritte des Verfahren unter Einhaltung der der folgenden Regeln der chronologischen Reihenfolge ausgeführt werden:
Schritt "c" wird nach Schritt "a" ausgeführt,
Schritt "d" wird nach Schritt "c" ausgeführt,
Schritt "e" wird nach Schritt "b" ausgeführt, und
Schritt "f" wird nach Schritt "e" ausgeführt.

## Claims

1. Body structural element (2) of a motor vehicle (1) comprising a body element (100), a strike plate (300), a support plate (200) which is supported on the body element via a first face (206), and is supported on the strike plate via a second face (207), a first means (400) for locking the support plate in position on the body element, and a second means (500) for locking the strike plate in position on the support plate, the body structural element comprising a first slide connection (600) along a first axis (Y) between the body element and the support plate, and a second slide connection (700) along a second axis (Z) between the support plate and the strike plate, **characterized in that** the support plate comprises:
- a first guide stud (201) projecting from the first face of the support plate, and cooperating with a first guide slit (104) disposed in the body element; and
- a second guide stud (205) projecting from the second face of the support plate, and cooperating with a second guide slit (301) disposed in the strike plate.

2. Body structural element according to the preceding claim, **characterized in that** the first and second axes are perpendicular.

3. Body structural element according to the preceding claim, **characterized in that** the first and the second guide studs form a single part which passes through the support plate.

4. Body structural element according to any one of the preceding claims, **characterized in that** the first and/or the second means for locking in position comprise(s) at least one screw (401) and one nut (102) which is secured, in particular welded, on the body element or the support plate or the strike plate, in particular the first means for locking in position comprises a nut (102) which is welded on the body element in order to cooperate with a first screw (401), and the second means for locking in position comprises a nut (204) which is welded on the support plate in order to cooperate with a second screw (501).

5. Body structural element according to any one of the preceding claims, **characterized in that** the body element and/or the support plate and/or the strike plate comprise(s) at least one structure (304) or at least one bypass slot (103) with dimensions such that the displacement of the body element and/or the support plate and/or the strike plate along the first slide connection cannot be limited by an element of the second means for locking in position or the second slide connection, irrespective of its position within the limits provided by the course of the first slide connection, and/or with dimensions such that the displacement of the body element and/or the support plate and/or the strike plate along the second slide connection cannot be limited by an element of the first means for locking in position or the first slide connection, irrespective of its position within the limits provided by the course of the second slide connection.

6. Body structural element according to any one of the preceding claims, **characterized in that** it comprises a position adjustment mechanism composed of a tapped opening (801, 811) and an adjustment screw, the axes of which are parallel to one of the slide connections, and in particular the body structural element comprising a first tapped opening (801) which is integral with the body element, and a first adjustment screw which cooperates with the first tapped opening and in pivot connection with the support plate, the first tapped opening and the first adjustment screw being oriented along the first axis, and/or the body structural element comprising a second tapped opening (811) which is integral with the support plate, and a second adjustment screw which cooperates with the second tapped opening in pivot connection with the strike plate, the second tapped opening and the second adjustment screw being oriented along the second axis.

7. Motor vehicle (1) comprising a body structural element according to one of the preceding claims.

8. Method for assembly of a body structural element (2) according to one of Claims 1 to 6, the method comprising the following steps:
a. supporting the support plate against the body element;
b. supporting the strike plate against the support plate;
c. positioning the support plate relative to the body element along the first axis by displacement along the first slide connection;
d. locking the support plate in position relative to the body element by actuating the first means for locking in position;
e. positioning the strike plate relative to the support plate along the second axis by displacement along the second slide connection; and
f. locking the strike plate in position relative to the support plate by actuating the second means for locking in position.

9. Method for assembly of a body structural element according to the preceding claim, **characterized in that** the steps of the method are carried out by complying with the following chronological rules:
step "c" is carried out after step "a";
step "d" is carried out after step "c";
step "e" is carried out after step "b"; and
step "f" is carried out after step "e".
